# EUROPÄISCHE PATENTANMELDUNG

(11) **EP 4 707 669 A1**
(43) Veröffentlichungstag der Anmeldung: **11.03.2026**
(21) Anmeldenummer: 25200082.3
(22) Anmeldetag: 04.09.2025
(51) Int. Cl.: F21V 15/015, F21V 21/112, F21S 8/06

(54) **BEFESTIGUNGSEINRICHTUNG FÜR EINE BELEUCHTUNGSEINHEIT UND BELEUCHTUNGSEINHEIT**

(30) Priorität: 05.09.2024 DE 202024105085 U
(71) Anmelder: Arnold & Richter Cine Technik GmbH & Co. Betriebs KG, 80807 München (DE)
(72) Erfinder: REUTER, Andre, 83026 Rosenheim (DE)
(74) Vertreter: Isarpatent

(57) **Zusammenfassung**

Eine Befestigungseinrichtung für eine Beleuchtungseinheit ist dazu eingerichtet, eine Aufhängung zum Aufhängen der Beleuchtungseinheit zu befestigen. Die Befestigungseinrichtung umfasst: einen Grundkörper, der an der Beleuchtungseinheit anordenbar ist und wenigstens eine Ausnehmung zur Aufnahme der Aufhängung aufweist, wobei die Ausnehmung an einer Außenseite des Grundkörpers ausgebildet ist; und wenigstens ein Befestigungselement, das an der Außenseite des Grundkörpers korrespondierend zu der wenigstens einen Ausnehmung angeordnet ist, so dass die Aufhängung durch das Befestigungselement gehalten wird.

## Beschreibung

### GEBIET DER ERFINDUNG

Die vorliegende Erfindung betrifft eine Befestigungseinrichtung für eine Beleuchtungseinheit und eine Beleuchtungseinheit.

### TECHNISCHER HINTERGRUND

Es sind Beleuchtungseinheiten für Beleuchtungszwecke bekannt, die beispielsweise bei Fernseh-, Studio- oder Theaterproduktionen eingesetzt werden, wobei solche Beleuchtungseinheiten zum Erreichen einer optimalen Ausleuchtung, zum Erzeugen bestimmter Lichteffekte oder dergleichen an entsprechenden Vorrichtungen, beispielsweise Halterungen, Gestelle, Stative oder Deckenkonstruktionen, befestigt oder aufgehangen werden.

Die Beleuchtungseinheiten weisen hierzu oftmals spezielle Befestigungseinrichtungen auf, durch welche die Beleuchtungseinheiten beispielsweise aufgehängt und gegen Herunterfallen gesichert werden können, wobei zumeist verschiedene Befestigungselemente, Zubehörteile oder Werkzeuge erforderlich sind, die eine aufwendige Handhabung für einen Benutzer bedeuten.

Dabei gestalten sich insbesondere stirnseitige Aufhängungen oder Sicherungen als schwierig, da diese meist eine Augenschraube oder andersartig hervorstehende Elemente erfordern, um eine Aufhängung oder Sicherung zu gewährleiten.

### ZUSAMMENFASSUNG DER ERFINDUNG

Vor diesem Hintergrund liegt der vorliegenden Erfindung die Aufgabe zugrunde, eine Befestigungseinrichtung für eine Beleuchtungseinheit und eine Beleuchtungseinheit bereitzustellen, die eine einfache Handhabung und eine flexible Verwendung ermöglicht sowie kostengünstig und einfach herstellbar ist.

Weiterhin ist es vorteilhaft, eine stirnseitige Aufhängung oder Sicherung zu erreichen, die nur wenig Bauraum benötigt.

Erfindungsgemäß wird diese Aufgabe durch eine Befestigungseinrichtung mit den Merkmalen des unabhängigen Patentanspruchs 1 sowie durch eine Beleuchtungseinheit mit den Merkmalen des unabhängigen Patentanspruchs 11 gelöst.

Demgemäß ist vorgesehen:
Eine Befestigungseinrichtung für eine Beleuchtungseinheit, wobei die Befestigungseinrichtung eingerichtet ist, um eine Aufhängung zum Aufhängen der Beleuchtungseinheit zu befestigen, umfassend, einen Grundkörper, der an der Beleuchtungseinheit anordenbar ist und wenigstens eine Ausnehmung zur Aufnahme der Aufhängung aufweist, wobei die Ausnehmung an einer Außenseite des Grundkörpers ausgebildet ist, und wenigstens ein Befestigungselement, das an der Außenseite des Grundkörpers korrespondierend zu der wenigstens einen Ausnehmung angeordnet ist, so dass die Aufhängung durch das Befestigungselement gehalten wird.
Eine Beleuchtungseinheit, umfassend wenigstens ein Beleuchtungsgehäuse und wenigstens eine Befestigungseinrichtung gemäß der vorhergehend beschriebenen Ausführungsform, wobei die Befestigungseinrichtung an einer Stirnseite des Beleuchtungsgehäuses angeordnet oder anordenbar ist.

Die der vorliegenden Erfindung zugrundeliegende Idee besteht darin, einem Benutzer durch die Befestigungseinrichtung eine einfache Handhabung sowie eine flexible Möglichkeit zum Aufhängen einer Beleuchtungseinheit bereitzustellen. Hierzu weist die Befestigungseinrichtung das wenigstens eine korrespondierend zu der Ausnehmung angeordnete Befestigungselement auf, an dem der Benutzer die Aufhängung in einfacher Weise anbringen kann, um die Beleuchtungseinheit an dieser aufzuhängen und/oder zu sichern. Dabei kann es sich bei der Aufhängung vorzugsweise um ein Seil, eine Schnur, eine Kordel, ein Drahtseil, einen Kabelbinder oder ein beliebiges anderes im Wesentlichen flexibles Element handeln, das zum Aufhängen der Beleuchtungseinheit geeignet ist.

Die Aufhängung kann alternativ oder zusätzlich als ein Sicherungselement ausgebildet sein bzw. eine Sicherungseinrichtung ausbilden. Eine solche als Sicherungselement oder Sicherungseinrichtung ausgebildete Aufhängung kann beispielsweise vorgesehen sein, um die Beleuchtungseinheit bei einem Versagen einer anderen Befestigungseinrichtung zum Anbringen oder Aufhängen der Beleuchtungseinheit vor einem Herunterfallen abzusichern.

Die Beleuchtungseinheiten sind beispielsweise als längliche Leuchten ausgebildet. Andere Formen von Beleuchtungseinheiten sind ebenso denkbar. Die Beleuchtungseinheiten können beispielsweise als LED-Leuchtmittel, Halogen-Leuchtmittel, Leuchtstofflampe oder dergleichen ausgebildet sein.

Gemäß einer vorteilhaften Ausführungsform kann der Grundkörper an einer Stirnseite der Beleuchtungseinheit anordenbar sein und/oder eine Stirnseite der Beleuchtungseinheit ausbilden und das wenigstens eine Befestigungselement kann stirnseitig an dem Grundkörper positioniert sein. Vorzugsweise kann das wenigstens eine Befestigungselement stirnseitig in einer Schwerpunktachse der Beleuchtungseinheit an dem Grundkörper positioniert sein. Die Schwerpunktachse der Beleuchtungseinheit verläuft bevorzugt entlang einer Längserstreckung der Beleuchtungseinheit. Indem das wenigstens eine Befestigungselement an der Stirnseite und/oder in der Schwerpunktachse der Beleuchtungseinheit positioniert ist, kann die Beleuchtungseinheit vertikal ausgerichtet an der Aufhängung aufgehangen werden. Dadurch kann ein Ausrichten der Beleuchtungseinheit beim Aufhängen entfallen, wodurch einem Benutzer ein schnelles und einfaches Anbringen der Aufhängung an der Beleuchtungseinheit ermöglicht ist.

Gemäß einer vorteilhaften Ausführungsform kann das wenigstens eine Befestigungselement an dem Grundkörper lösbar angebracht sein oder integral mit dem Grundkörper ausgebildet sein. Insbesondere bildet das Befestigungselement eine bündige bzw. plane Stirnseite, d.h. einen bündigen bzw. planen Abschluss der Beleuchtungseinheit. Dadurch kann eine kompakte Ausgestaltung der Befestigungseinrichtung ohne störende Überstände oder Vorsprünge ausgebildet sein, wodurch Bauraum eingespart und die optische Erscheinung verbessert werden können.

Gemäß einer vorteilhaften Ausführungsform kann das wenigstens eine Befestigungselement wenigstens einen Durchgang als Zugang zu der Ausnehmung aufweisen und wenigstens einen weiteren Durchgang als Ausgang aus der Ausnehmung aufweisen, wobei zwischen den Durchgängen ein Befestigungsabschnitt zum Befestigen der Aufhängung ausgebildet ist. Dadurch, dass der Befestigungsabschnitt zwischen den beabstandet zueinander angeordneten Durchgängen vorgesehen ist, kann der Befestigungsabschnitt einen bevorzugt stegförmigen Abschnitt des Befestigungselements bilden, um den die Aufhängung zum Aufhängen der Beleuchtungseinheit herumgeführt werden kann. Dies ermöglicht ein einfaches Befestigen der Aufhängung an dem Befestigungsabschnitt.

Gemäß einer vorteilhaften Ausführungsform kann das wenigstens eine Befestigungselement durch eine Stirnplatte ausgebildet sein, die stirnseitig an dem Grundkörper angeordnet ist. Vorzugsweise kann die Stirnplatte stirnseitig an dem Grundkörper angeschraubt und dadurch lösbar mit dem Grundkörper verbunden sein. Alternativ oder ergänzend kann vorgesehen sein, dass die Stirnplatte durch eine Rastverbindung an dem Grundkörper befestigbar ist oder dass die Stirnplatte an dem Grundkörper unlösbar angebracht ist, beispielsweise durch eine formschlüssige Verbindung, eine Schweißverbindung, eine Lötverbindung, eine Klebeverbindung oder dergleichen. Die Stirnplatte ist bevorzugt als ein ebenes, plattenförmiges Element ausgebildet. Vorzugsweise überdeckt die Stirnplatte abschnittsweise oder vollständig den Grundkörper stirnseitig und/oder bildet eine ebene Stirnseite der Beleuchtungseinheit.

Gemäß einer vorteilhaften Ausführungsform kann durch die Ausnehmung die Aufhängung derart führbar sein, dass eine Umlenkung der Aufhängung um zumindest 90° möglich ist. Insbesondere kann durch die Ausnehmung eine Umlenkung der Aufhängung um zumindest 90° bis 180 ° möglich sein. Indem die Ausnehmung eine Führung für die Aufhängung bildet, durch welche die Aufhängung um zumindest 90° umgelenkt werden kann, ist eine einfache Befestigung der Aufhängung an dem Befestigungselement erreicht. Hierbei kann der Benutzer die Aufhängung stirnseitig in die Ausnehmung einführen, wobei die Aufhängung innerhalb der Ausnehmung um zumindest 90° umgelenkt wird, so dass diese automatisch wieder stirnseitig aus der Ausnehmung herausgeführt werden kann. Insbesondere kann eine solche Befestigung der Aufhängung werkzeuglos durch den Benutzer erfolgen, beispielsweise auch durch ein einhändiges Befestigen der Aufhängung an dem Befestigungselement, wodurch eine besonders einfache Handhabung für den Benutzer bereitgestellt sein kann.

Gemäß einer vorteilhaften Ausführungsform kann die Ausnehmung eine als Umlenkung wirkende Innenkontur aufweisen, die eingerichtet ist, dass eine in die Ausnehmung einführbare zumindest abschnittsweise flexible Aufhängung an der Innenkontur umlenkbar und wieder aus der Ausnehmung herausführbar ist. Insbesondere ist die Innenkontur der Ausnehmung in der Weise ausgebildet, dass die Aufhängung durch die Innenkontur derart umgelenkt wird, dass die Aufhängung um den bevorzugt stegförmigen Befestigungsabschnitt herumgeführt wird. Dadurch kann die Aufhängung, bei der es sich wie zuvor bereits beschrieben vorzugsweise um ein Seil, eine Schnur, eine Kordel, ein Drahtseil, ein Kabelbinder oder dergleichen handelt, durch den Benutzer in einfacher Weise am Befestigungsabschnitt befestigt werden, ohne dass ein umständliches manuelles Einfädeln oder dergleichen der Aufhängung an dem Befestigungselement erforderlich ist.

Gemäß einer vorteilhaften Ausführungsform kann die als Umlenkung wirkende Innenkontur der Ausnehmung zumindest eine Einführschräge aufweisen, die dem wenigstens einen Durchgang zugeordnet ist, und zumindest eine Ausführschräge aufweisen, die dem wenigstens einen weiteren Durchgang zugeordnet ist. Vorzugsweise können die Einführschräge und/oder die Ausführschräge in einem Neigungswinkel geneigt sein, der bezüglich eines Bodenabschnitts der Ausnehmung in einem Winkelbereich von höchstens 80°, bevorzugt höchstens 70°, weiter bevorzugt höchstens 60°, und/oder mindestens 10°, bevorzugt mindestens 20°, weiter bevorzugt mindestens 30°, ausgebildet ist. Indem die Einführschräge und/oder die Ausführschräge bezüglich des Bodenabschnitts der Ausnehmung in einem solchen Neigungswinkel geneigt sind, kann eine optimale Führung und Umlenkung der Aufhängung um die zumindest 90° erreicht sein. Insbesondere kann dadurch erreicht sein, dass die im Wesentlichen flexible Aufhängung innerhalb der Ausnehmung nicht verknickt und dadurch blockiert.

Gemäß einer vorteilhaften Ausführungsform kann die Ausnehmung im Querschnitt eine zumindest abschnittsweise V-förmige oder U-förmige Innenkontur bilden und/oder die Ausnehmung einen ebenen und/oder kurvenförmigen Bodenabschnitt aufweisen. Durch eine solche V-förmige oder U-förmige Innenkontur der Ausnehmung, kann eine sichere Umlenkung der Aufhängung erreicht sein, ohne dass ein Verknicken beim Umlenken der Aufhängung auftreten kann. Die Innenkontur der Ausnehmung ist jedoch nicht auf eine derartige V-förmige oder U-förmige Innenkontur beschränkt, sondern kann vielmehr eine beliebige Ausgestaltung aufweisen, die eine sichere Umlenkung der Aufhängung innerhalb der Ausnehmung ermöglicht. Beispielsweise kann die Ausnehmung auch eine teilkugelförmige, parabelförmige oder dergleichen Innenkontur aufweisen.

Gemäß einer vorteilhaften Ausführungsform kann an dem Grundkörper eine Kopplungseinrichtung für ein Sicherungselement vorgesehen sein und/oder an dem Grundkörper ein Sicherungselement angeordnet sein. Bevorzugt kann die Kopplungseinrichtung stirnseitig an dem Grundkörper vorgesehen sein. Eine solche Kopplungseinrichtung kann insbesondere ausgebildet sein, um neben der Aufhängung eine zusätzliche Sicherung an der Beleuchtungseinheit zu befestigen, so dass die Beleuchtungseinheit bei einem Versagen der Aufhängung vor einem Herabfallen geschützt ist. Die Kopplungseinrichtung kann beispielsweise durch eine Gewindebohrung in dem Grundkörper ausgebildet sein, in die das Sicherungselement, beispielsweise eine Augenschraube, Öse, Haken oder dergleichen, eingeschraubt wird, um die Sicherung daran anbringen zu können. Alternativ oder ergänzend kann die Kopplungseinrichtung auch zum Anbringen einer Aufhängung zum Aufhängen der Beleuchtungseinheit ausgebildet sein.

Für die Beleuchtungseinheit gelten weiterhin dieselben Merkmale und Vorteile, wie bezüglich der Befestigungseinrichtung beschrieben.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine perspektivische Ansicht einer Beleuchtungseinheit mit einer Befestigungseinrichtung gemäß einer erfindungsgemäßen Ausführungsform;
- Fig. 2: eine perspektivische Teilschnittansicht der Befestigungseinrichtung für die Beleuchtungseinheit;
- Fig. 3: eine Schnittansicht der Befestigungseinrichtung an einer Aufhängung;
- Fig. 4: eine perspektivische Schnittansicht der Befestigungseinrichtung in Fig. 3.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Figur 1 zeigt eine perspektivische Ansicht einer Ausführungsform einer erfindungsgemäßen Befestigungseinrichtung 1 für eine Beleuchtungseinheit 2. Diese Befestigungseinrichtung 1 ist vorgesehen, um eine nachfolgend näher beschriebene Aufhängung 3 an der Befestigungseinrichtung 1 zu befestigen. Durch das Befestigen der Aufhängung 3 an der Befestigungseinrichtung 1 kann die Beleuchtungseinheit 2 aufgehangen werden, beispielsweise an einer Halterung, einem Gestell, einem Stativ, einer Deckenkonstruktion oder dergleichen. Des Weiteren kann die Aufhängung auch zur Sicherung der Beleuchtungseinheit 2 dienen.

Bei der Beleuchtungseinheit 2 handelt es sich insbesondere um eine Lampe, die für Beleuchtungszwecke bei Fernseh-, Studio- oder Theaterproduktionen eingesetzt wird, wofür diese ein oder mehrere Leuchtmittel 4 aufweist. Das Leuchtmittel 4 ist nicht auf ein bestimmtes Leuchtmittel beschränkt und kann beispielsweise ein LED-Leuchtmittel, ein Halogen-Leuchtmittel, eine Leuchtstofflampe oder dergleichen sein.

Die Beleuchtungseinheit 2 umfasst in dieser beispielhaften Ausführungsform ein Beleuchtungsgehäuse 5 zum Aufnehmen des einen oder der mehreren Leuchtmittel 4, wobei die Beleuchtungseinheit 2, insbesondere das Beleuchtungsgehäuse 5, eine sich länglich erstreckende Grundform aufweist. Das sich länglich erstreckende Beleuchtungsgehäuse 5 bildet sich gegenüberliegende Endabschnitte 6, an denen jeweils eine Stirnseite 7 ausgebildet ist.

Die Befestigungseinrichtung 1 ist in dieser beispielhaften Ausführungsform an der Stirnseite 7 des Beleuchtungsgehäuses 5 angebracht, wobei die Befestigungseinrichtung 1 durch mehrere Schraubelemente 8 an der Stirnseite 7 des Beleuchtungsgehäuses 5 angeschraubt ist. In einer nicht dargestellten alternativen Ausführungsform der Beleuchtungseinheit 2 kann die Befestigungseinrichtung 1 ebenso integral mit dem Beleuchtungsgehäuse 5 oder einer Komponente des Beleuchtungsgehäuses 5 ausgebildet sein oder durch eine andere Verbindung an dem Beleuchtungsgehäuse 5 angebracht sein.

Die Befestigungseinrichtung 1 umfasst in dieser beispielhaften Ausführungsform einen Grundkörper 9, der durch die Schraubelemente 8 an der Stirnseite 7 des Beleuchtungsgehäuses 5 angeschraubt ist. Insbesondere ist der Grundkörper 9 aus einem metallischen Werkstoff ausgebildet, beispielsweise Aluminium, Stahl oder dergleichen. Dabei kann der Grundkörper 9 durch ein beliebiges Fertigungsverfahren hergestellt sein, beispielsweise durch ein Gussverfahren, Formverfahren, Fräsverfahren oder dergleichen.

An einer stirnseitigen Außenseite 10 des Grundkörpers 9 ist in dieser beispielhaften Ausführungsform ein Befestigungselement 11 angeordnet, durch welches die Aufhängung 3 zum Aufhängen der Beleuchtungseinheit 2 gehalten wird. Das Befestigungselement 11 ist durch eine Stirnplatte 12 gebildet, die durch mehrere Schraubelemente 8 stirnseitig an dem Grundkörper 9 angeschraubt ist. Das Befestigungselement 11 ist dadurch lösbar an dem Grundkörper 9 angebracht. Alternativ kann das Befestigungselement 11 auch integral mit dem Grundkörper 9 ausgebildet sein. Die Stirnplatte 12 bildet insbesondere eine bündige und/oder ebene Stirnfläche der Beleuchtungseinheit 2.

An dem Befestigungselement 11 sind in dieser beispielhaften Ausführungsform zwei separat zueinander ausgebildete Durchgänge 13, 14 vorgesehen, die einen Zugang zu einer in Figur 2 ersichtlichen Ausnehmung 15 in dem Grundkörper 9 bilden. Die Durchgänge 13, 14 sind beispielsweise als benachbarte Bohrungen in das Befestigungselement 11 eingebracht. Indem die Durchgänge 13, 14 unmittelbar benachbart zueinander in dem Befestigungselement 11 angeordnet sind, ist zwischen den Durchgängen 13, 14 ein Befestigungsabschnitt 16 ausgebildet, an dem die Aufhängung 3 befestigt werden kann. Insbesondere bildet der Befestigungsabschnitt 16 einen stegförmigen Abschnitt des Befestigungselements 11, der zwischen den Durchgängen 13, 14 ausgebildet ist. Zum Befestigen der Aufhängung 3 wird diese in einen der beiden Durchgänge 13, 14 eingeführt und aus dem anderen der beiden Durchgänge 13, 14 wieder herausgeführt, so dass die Aufhängung 3 um den zwischen den Durchgängen 13, 14 ausgebildeten stegförmigen Befestigungsabschnitt 16 herumgeführt ist.

Um die Aufhängung 3 um den Befestigungsabschnitt 16 herumführen zu können, ist korrespondierend zu den beiden Durchgängen 13, 14 die Ausnehmung 15 in dem Grundkörper 9 ausgebildet, wie dies beispielhaft in Figur 2 dargestellt ist. Folglich bildet in dieser Ausführungsform einer der beiden Durchgänge 13, 14 einen Zugang zu der Ausnehmung 15 und der andere der beiden Durchgänge 13, 14 einen Ausgang aus der Ausnehmung 15. Dadurch kann die Aufhängung 3 durch einen der beiden Durchgänge 13, 14 in die Ausnehmung 15 eingeführt werden und durch den anderen der beiden Durchgänge 13, 14 wieder aus der Ausnehmung 15 herausgeführt werden, um die Aufhängung 3 um den Befestigungsabschnitt 16 des Befestigungselements 11 herumzuführen und daran zu befestigen.

Das Befestigungselement 11, insbesondere der Befestigungsabschnitt 16, und/oder die Ausnehmung 15 sind in dieser beispielhaften Ausführungsform in der Weise an der Stirnseite 7 des Beleuchtungsgehäuses 5 positioniert, dass diese bezüglich einer durch die Beleuchtungseinheit 2 gebildeten Schwerpunktachse ausgerichtet sind. Die Schwerpunktachse verläuft dabei insbesondere bezüglich einer Längserstreckung der Beleuchtungseinheit 2. Auf diese Weise ist die Aufhängung 3 bezüglich eines Schwerpunktes der Beleuchtungseinheit 2 ausgerichtet, so dass die Beleuchtungseinheit 2 in einer vertikalen Ausrichtung an der Aufhängung 3 aufgehangen werden kann.

Um die Aufhängung 3 um den Befestigungsabschnitt 16 herumzuführen, weist die Ausnehmung 15 in dieser beispielhaften Ausführungsform eine als Umlenkung wirkende Innenkontur 17 auf. Damit die Aufhängung 3 durch die als Umlenkung wirkende Innenkontur 17 umgelenkt werden kann, ist die Aufhängung 3 als ein im Wesentlichen flexibles Element ausgebildet, insbesondere als ein Seil, eine Schnur, eine Kordel, ein Drahtseil, ein Kabelbinder oder dergleichen. Auf diese Weise kann die flexible Aufhängung 3 in die Ausnehmung 15 eingeführt und an der Innenkontur 17 umgelenkt werden, um wieder aus der Ausnehmung 15 herausgeführt zu werden, so dass die Aufhängung 3 in der Folge um den stegförmigen Befestigungsabschnitt 16 herumgeführt wird. Die als Umlenkung wirkende Innenkontur 17 bildet somit eine Führung für die in die Ausnehmung 15 eingeführte Aufhängung 3.

Hierzu weist die Ausnehmung 15 in dieser beispielhaften Ausführungsform eine im Querschnitt zumindest abschnittsweise V-förmige Innenkontur 17 auf, wobei ein Bodenabschnitt 18 der Ausnehmung 15 eben ausgestaltet ist, wie dies in den Figuren 3 und 4 ersichtlich ist. Alternativ oder ergänzend kann die Ausnehmung 15 auch in der Weise ausgestaltet sein, dass diese eine U-förmige Innenkontur 17 und/oder einen kurvenförmigen Bodenabschnitt 18 aufweist.

In den Figuren 3 und 4 ist zudem dargestellt, wie die Aufhängung 3, d.h. das Seil, die Schnur, die Kordel, das Drahtseil, der Kabelbinder oder dergleichen, durch die als Umlenkung wirkende Innenkontur 17 der Ausnehmung 15 umgelenkt und um den Befestigungsabschnitt 16 herumgeführt werden kann.

Zum Umlenken der Aufhängung 3 weist die Innenkontur 17 der Ausnehmung 15 in dieser beispielhaften Ausführungsform eine Einführschräge 19 auf, die dem einen der beiden Durchgänge 13 zugeordnet ist, und eine Ausführschräge 20, die dem anderen der beiden Durchgänge 14 zugeordnet ist. Es versteht sich, dass je nach Richtung des Einführens der Aufhängung 3 auch die Einführschräge 19 als Ausführschräge wirken kann und ebenso die Ausführschräge 20 als Einführschräge. Vorzugsweise können die Einführschräge 19 und die Ausführschräge 20 symmetrisch zueinander ausgebildet sein. Mit anderen Worten, die Ausnehmung 15 kann in einem Querschnitt spiegelsymmetrisch ausgebildet sein.

Bezüglich des Bodenabschnitts 18 der Ausnehmung 15 sind die Einführschräge 19 und die Ausführschräge 20 in dieser beispielhaften Ausführungsform in einem Neigungswinkel 21 geneigt, der in einem Winkelbereich von höchstens 80°, bevorzugt höchstens 70°, weiter bevorzugt höchstens 60°, und/oder mindestens 10°, bevorzugt mindestens 20°, weiter bevorzugt mindestens 30°, ausgebildet ist. Indem die Einführschräge 19 und die Ausführschräge 20 in einem solchen Neigungswinkelbereich geneigt sind, wird die Aufhängung 3 an der Innenkontur 17 der Ausnehmung 15 derart geführt und umgelenkt, dass eine Umlenkung der Aufhängung 3 um wenigstens 90°, insbesondere um 90° bis 180°, vorgesehen ist, wie dies in den Figuren 3 und 4 dargestellt ist.

Alternativ kann die Innenkontur 17 der Ausnehmung 15 auch eine beliebig andersartig ausgestaltete Geometrie aufweisen, die geeignet ist, die flexible Aufhängung 3 in der zuvor beschriebenen Weise umzulenken. Beispielsweise kann die Ausnehmung 15 auch eine teilkugelförmige oder parabelförmige Innenkontur 17 aufweisen.

An dem Grundkörper 9 ist in dieser beispielhaften Ausführungsform zudem eine stirnseitig Kopplungseinrichtung 22 für ein nicht im Detail dargestelltes Sicherungselement vorgesehen. Die Kopplungseinrichtung 22 umfasst eine stirnseitige Bohrung 23, insbesondere Gewindebohrung, die in dem Grundkörper 9 ausgebildet ist. Das Befestigungselement 11 weist eine zu der Bohrung 23 korrespondierend ausgebildete Durchbrechung 24 auf, so dass das Sicherungselement durch die Durchbrechung 24 hindurch stirnseitig in die Bohrung 23 eingesetzt, insbesondere eingeschraubt, werden kann. Bei dem Sicherungselement handelt es sich vorzugsweise um eine Augenschraube, eine Öse, einen Haken oder dergleichen. Zudem kann die Kopplungseinrichtung 22 alternativ oder ergänzend vorgesehen sein, um die zuvor beschriebene Aufhängung 3 an dieser zu befestigen. In diesem Fall kann das Befestigungselement 11 vorgesehen sein, um die Sicherung an diesem zu befestigen.

### BEZUGSZEICHENLISTE

- 1: Befestigungseinrichtung
- 2: Beleuchtungseinheit
- 3: Aufhängung
- 4: Leuchtmittel
- 5: Beleuchtungsgehäuse
- 6: Endabschnitt
- 7: Stirnseite
- 8: Schraubelement
- 9: Grundkörper
- 10: Außenseite
- 11: Befestigungselement
- 12: Stirnplatte
- 13: Erster Durchgang
- 14: zweiter Durchgang
- 15: Ausnehmung
- 16: Befestigungsabschnitt
- 17: Innenkontur
- 18: Bodenabschnitt
- 19: Einführschräge
- 20: Ausführschräge
- 21: Neigungswinkel
- 22: Kopplungseinrichtung
- 23: Bohrung
- 24: Durchbrechung

## Patentansprüche

1. Befestigungseinrichtung (1) für eine Beleuchtungseinheit (2), wobei die Befestigungseinrichtung (1) eingerichtet ist, um eine Aufhängung (3) zum Aufhängen der Beleuchtungseinheit (2) zu befestigen, umfassend:
einen Grundkörper (9), der an der Beleuchtungseinheit (2) anordenbar ist und wenigstens eine Ausnehmung (15) zur Aufnahme der Aufhängung aufweist, wobei die Ausnehmung an einer Außenseite (10) des Grundkörpers (9) ausgebildet ist; und
wenigstens ein Befestigungselement (11), das an der Außenseite (10) des Grundkörpers (9) korrespondierend zu der wenigstens einen Ausnehmung (15) angeordnet ist, so dass die Aufhängung (3) durch das Befestigungselement (11) gehalten wird.

2. Befestigungseinrichtung nach Anspruch 1, wobei der Grundkörper (9) an einer Stirnseite (17) der Beleuchtungseinheit (2) anordenbar ist und/oder eine Stirnseite (17) der Beleuchtungseinheit (2) ausbildet und das wenigstens eine Befestigungselement (11) stirnseitig, vorzugsweise in einer Schwerpunktachse der Beleuchtungseinheit (2), an dem Grundkörper (9) positioniert ist.

3. Befestigungseinrichtung nach Anspruch 1 oder 2, wobei das wenigstens eine Befestigungselement (11) an dem Grundkörper (9) lösbar angebracht ist oder integral mit dem Grundkörper (9) ausgebildet ist.

4. Befestigungseinrichtung nach einem der vorhergehenden Ansprüche, wobei das wenigstens eine Befestigungselement (11) wenigstens einen Durchgang (13) als Zugang zu der Ausnehmung (15) aufweist und wenigstens einen weiteren Durchgang (14) als Ausgang aus der Ausnehmung (15) aufweist, wobei zwischen den Durchgängen (13, 14) ein Befestigungsabschnitt (16) zum Befestigen der Aufhängung (3) ausgebildet ist.

5. Befestigungseinrichtung nach einem der vorhergehenden Ansprüche, wobei das wenigstens eine Befestigungselement (11) durch eine Stirnplatte (12) gebildet ist, die stirnseitig an dem Grundkörper (9) angeordnet ist.

6. Befestigungseinrichtung nach einem der vorhergehenden Ansprüche, wobei durch die Ausnehmung (15) die Aufhängung (3) derart führbar ist, dass eine Umlenkung der Aufhängung (3) um zumindest 90°, insbesondere 90° bis 180°, möglich ist.

7. Befestigungseinrichtung nach einem der vorhergehenden Ansprüche, wobei die Ausnehmung (15) eine als Umlenkung wirkende Innenkontur (17) aufweist, die eingerichtet ist, dass eine in die Ausnehmung (15) einführbare zumindest abschnittsweise flexible Aufhängung (3) an der Innenkontur (17) umlenkbar und wieder aus der Ausnehmung (15) herausführbar ist.

8. Befestigungseinrichtung nach einem der Ansprüche 4 bis 7, wobei die als Umlenkung wirkende Innenkontur (17) der Ausnehmung (15) zumindest eine Einführschräge (19) aufweist, die dem wenigstens einen Durchgang (13) zugeordnet ist, und zumindest eine Ausführschräge (20) aufweist, die dem wenigstens einen weiteren Durchgang (14) zugeordnet ist.

9. Befestigungseinrichtung nach Anspruch 8, wobei die Ausnehmung (15) im Querschnitt eine zumindest abschnittsweise V-förmige oder U-förmige Innenkontur (17) ausbildet und/oder die Ausnehmung (15) einen ebenen und/oder kurvenförmigen Bodenabschnitt (18) aufweist.

10. Befestigungseinrichtung nach einem der vorhergehenden Ansprüche, wobei an dem Grundkörper (9) bevorzugt stirnseitig eine Kopplungseinrichtung (22) für ein Sicherungselement vorgesehen ist und/oder an dem Grundkörper (9) ein Sicherungselement angeordnet ist.

11. Beleuchtungseinheit (2), umfassend wenigstens ein Beleuchtungsgehäuse (5) und wenigstens eine Befestigungseinrichtung (1) nach einem der Ansprüche 1 bis 10, wobei die Befestigungseinrichtung (1) an einer Stirnseite (17) des Beleuchtungsgehäuses (5) angeordnet oder anordenbar ist.
